# EUROPÄISCHE PATENTSCHRIFT

(11) **EP 3 880 561 B1**
(45) Veröffentlichungstag und Bekanntmachung des Hinweises auf die Patenterteilung: **15.10.2025**
(21) Anmeldenummer: 19801259.3
(22) Anmeldetag: 05.11.2019
(51) Int. Cl.: B65B 11/00, B65B 11/10, B65B 5/06, B65B 5/02, B65B 51/02, B65B 49/10, B65B 43/14, B65B 41/12, B65B 41/02, B65B 27/04, B65B 21/24, B65B 11/08, B65B 35/44

(54) **VORRICHTUNG UND VERFAHREN ZUR UMHÜLLUNG VON BEHÄLTERGRUPPEN**
DEVICE AND METHOD FOR WRAPPING CONTAINER GROUPS
DISPOSITIF ET PROCÉDÉ DE FABRICATION D'UN GROUPE DE RÉCIPIENTS

(30) Priorität: 13.11.2018 DE 102018128351
(43) Veröffentlichungstag der Anmeldung: 22.09.2021
(62) Teilanmeldung aus: 25190078.3
(73) Patentinhaber: KHS GmbH, 44143 Dortmund (DE)
(72) Erfinder: STUHLMANN, Christopher, 34497 Korbach (DE)
(86) Internationale Anmeldenummer: PCT/EP2019/080294
(87) Internationale Veröffentlichungsnummer: WO 2020/099194

(56) Entgegenhaltungen:
- EP-A1- 0 460 374
- WO-A1-2013/045806
- WO-A1-2019/025955
- DE-A1- 2 162 737
- US-A- 3 196 588
- US-A- 3 629 991
- US-A1- 2016 288 935
- US-B1- 6 223 499

## Beschreibung

Die Erfindung betrifft ein Verfahren und eine Vorrichtung zum Herstellen eines mit einem Bahnmaterial als Umverpackung umhüllten Gebindes nach den Oberbegriffen der Ansprüche 1 und 9.

Das Herstellen von Gebinden aus Behältern mit einer Umverpackung, die die Behälter in einer festgelegten Position zueinander fixiert, ist hinreichend bekannt. Dabei wird eine Gruppe von Behältern, beispielsweise von mindestens vier Seiten, mit einem Bahnmaterial, wie einer Papierbahn oder einer Schrumpffolie umhüllt. Im Falle einer Schrumpffolie erfolgt anschließend der Schrumpfvorgang der Folie, sodass die Behälter über das Bahnmaterial fest aneinandergehalten werden. Beim Schrumpfvorgang legen sich seitliche Folienüberstände zusätzlich an die Stirnseiten des Gebindes an, wobei hier ein Schrumpfauge entsteht. Dabei kann es im Bereich der Stirnseiten zu einer Faltenbildung kommen, die vom Endkunden als Qualitätsmangel ausgelegt wird. Durch den Schrumpfvorgang tritt zudem häufig das Problem auf, dass die Folienzuschnitte auf der Vorderseite und Rückseite des Gebindes, d. h. auf den Hauptoberflächen, ebenfalls verzerren oder Falten entstehen. Gerade bei der Verwendung von bedruckten Folien werden dadurch häufig die aufgedruckten Motive unleserlich.

Aus der Druckschrift US 3 629 991 A ist eine Vorrichtung zum Wickeln eines Bogens um einen sich in einer Förderrichtung bewegenden Artikel bekannt, umfassend einen Rahmen, einen Förderer auf dem Rahmen zum Bewegen von Artikeln in die Förderrichtung, ein erstes Paar von Gliedern, die an dem Rahmen angelenkt sind und ein zweites Paar Glieder, die jeweils an dem ersten Paar von Gliedern angelenkt sind. Ferner umfasst die Vorrichtung eine erste Blattglättungs- und Wickelrolle, die sich zwischen dem zweiten Paar Glieder erstreckt und darin gelagert ist zum Glätten und Wickeln eines Hüllblattes über einen Artikel.

Analog ist beim Umhüllen und Falten einer Textil- und/oder Papierbahn ein Straffen und Spannen des Bahnmaterials erforderlich, wobei häufig das Problem auftritt, dass das Bahnmaterial auf der Vorderseite und Rückseite des Gebindes, d. h. auf den Hauptoberflächen, ebenfalls verzerren, Falten entstehen oder gewünschte Bilder- oder Musterergänzungen von angrenzenden Teilflächen verloren gehen. Gerade bei der Verwendung von bedruckten Bahnmaterialien werden dadurch häufig die aufgedruckten Motive verzerrt oder unleserlich.

Der Erfindung liegt somit die Aufgabe zugrunde, ein Verfahren und eine Vorrichtung bereitzustellen, die eine Verbesserung des Verpackungsbildes, insbesondere bei einem maximal geschlossenen Schrumpfauge oder einer Faltverpackung, ein verzerrungsfreies Motiv auf einem Gebinde und eine Minimierung der Faltenbildung im Bereich der Stirnseiten des Gebindes zu ermöglichen.

Die Aufgabe wird gelöst durch eine Vorrichtung mit den Merkmalen des Anspruchs 1 und ein Verfahren mit den Merkmalen des Anspruchs 9. Vorteilhafte Weiterbildungen der Erfindung sind in den abhängigen Ansprüchen angegeben.

Erfindungsgemäß weist die Vorrichtung zum Herstellen eines mit einem Bahnmaterial umhüllten Gebindes mindestens eine Gebindetransportvorrichtung auf, die das Gebinde durch eine Falt- und/oder Einschlagvorrichtung transportiert, wobei die Falt- und/oder Einschlagvorrichtung ein oberhalb und unterhalb um die mindestens eine Gebindetransportvorrichtung geführtes Umhüllelement zur Aufnahme des Bahnzuschnitts und zum Umhüllen des Gebindes mit dem Bahnzuschnitt umfasst, und zum Transport des Bahnmaterials und des Bahnzuschnitts eine Materialtransportvorrichtung mit einer ersten Transportstrecke vorgesehen ist, die von einer Spendereinrichtung für das Bahnmaterial bis zu einem bestimmungsgemäßen Kontaktbereich des Falt- und/oder Umhüllelementes mit einem Materialzuschnitt reicht und mit einer nachfolgenden zweiten Transportstrecke vorgesehen ist, die sich an die erste Transportstrecke anschließt und bis zum Ende der Gebindetransportvorrichtung reicht, und eine zum Schneiden eines Bahnmaterials zur Bildung des Bahnzuschnitts ausgebildete Schneidestation mit einer stromaufwärts hierzu angeordneten Transportvorrichtung zum Transport und Zuführen von Bahnzuschnitten auf die auf und oberhalb einer von der Gebindetransportvorrichtung gebildeten Transportebene, wobei im Bereich der Transportstrecke eine Klebemittelauftragsvorrichtung angeordnet ist, die zum Auftragen von Klebemittel auf die Innenseite des Bahnzuschnitts und im Bereich der Längsseitenkanten des Folienzuschnitts ausgebildet ist. Alternativ können insb. im Falle von Bahnzuschnitten aus einem Papier- und/oder Kartonmaterial, die Bahnzuschnitten auch gestapelt und bereits fertig zugeschnitten auf einer Vorlageeinheit bereitgestellt werden, von wo diese einzeln über eine Erfassungs- und Überhubeinheit auf die Transportvorrichtung geleitet werden.

Kern der Vorrichtung ist eine Klebemittelauftragsvorrichtung, die in eine bereits bestehende Falt- und/oder Einschlagvorrichtung leicht integriert werden kann. Überraschenderweise wird dies durch eine Klebemittelauftragsvorrichtung erreicht, die das Klebemittel auf das Bahnmaterial oder den Bahnzuschnitt und nicht auf den Behälter aufträgt. Dadurch ist eine Anordnung der Klebemittelauftragsvorrichtung möglich, die den Bauraum der Falt- und/oder Einschlagvorrichtung besonders effektiv ausnutzt.

Das Klebemittel wird von der Klebemittelvorrichtung derart aufgetragen, dass der Bahnzuschnitt an den Stirnseiten des einzuschlagenden Gebindes mit den Behältern des Gebindes, insbesondere den Eckbehältern verklebt wird. Hierdurch erfolgt eine Fixierung des Bahnzuschnitts vor dem Schrumpfvorgang, die ein Verzerren des Bahnzuschnitts und somit bspw. auch ein Verzerren eines auf den Bahnzuschnitt aufgedruckten Motivs zumindest weitestgehend verhindert. Dadurch, dass der verklebte Bahnzuschnitt beim Schrumpfvorgang deutlich geringer in Richtung der Vorderseite und Rückseite des Gebindes gezogen wird, entsteht zudem ein besonders kleines Schrumpfloch bei geringem Folienverbrauch und es tritt eine deutlich geringere Faltenbildung bei dem Bahnzuschnitt auf. Die Folie des Bahnzuschnitts ist als Schrumpffolie ausgebildet. Das Gebinde wird nach dem Umhüllen von der Gebindetransportvorrichtung auf eine abführende Transportvorrichtung geleitet und zu einer Vorrichtung zum Schrumpfen des Bahnzuschnitts transportiert.

Die Abführtransportvorrichtung, die Gebindetransportvorrichtung und auch eine ein Gebinde auf die Gebindetransportvorrichtung zuführende Transportvorrichtung sind bspw. als übliche Transportbänder aus dem Bereich der Getränkeindustrie ausgebildet, wohingegen die Folientransportvorrichtung bspw. Vakuumtische umfassen kann.

Behälter im Sinne der Erfindung sind zum Beispiel Flaschen, Dosen, Tuben, jeweils aus Metall, Glas und/oder Kunststoff, insb. PET-Flaschen, aber auch andere Packmittel, insbesondere solche, die zum Abfüllen von flüssigen oder viskosen Produkten geeignet sind. Insbesondere können Getränkebehälter unter den Behältern verstanden werden. Ein Gebinde wird durch eine Gruppe von zusammengefassten Behältern gebildet. Die Behälter des Gebindes sind in nestender oder nicht-nestender Position angeordnet. Unter dem Ausdruck Gebinde kann im Zusammenhang mit der Erfindung neben einer Behältergruppe, bei der die Behälter bereits untereinander verbunden sind, auch eine Behältergruppe verstanden werden, deren Behälter zusammengestellt, jedoch noch nicht miteinander verbunden sind und die erst durch den Folieneinschlag miteinander verbunden werden sollen.

Die Falt- und/oder Einschlagvorrichtung umfasst im Falle eines Folieneinschlages ein Umhüllelement, das den von der ersten Transportstrecke kommende Folienzuschnitt aufnimmt, an der Außenseite des Folienzuschnitts entlanggleitet und das Gebinde beim Transport auf der Gebindetransportvorrichtung überholt, wodurch der Folienzuschnitt mit seiner Innenseite an die Behälter angelegt wird. Vor der Aufnahme des Folienzuschnitts durch das Umhüllelement, kann der von der Transportvorrichtung kommende Folienzuschnitt mit einer Vorderkante auf der Gebindetransportvorrichtung platziert und das Gebinde auf die Innenseite des Folienzuschnitts im Bereich der Vorderkante aufgestellt werden.

Zum Umschlagen des Folienzuschnitts um das Gebinde, taucht das Umhüllelement nach dem Aufstellen der Behältergruppe auf die Vorderkante von unterhalb der Gebindetransportvorrichtung auf, legt sich an die Außenseite des Folienzuschnitts an, führt den Folienzuschnitt um das Gebinde herum und taucht am Ende der Gebindetransportvorrichtung wieder unter die Gebindetransportvorrichtung ein. Mit dem Ende des Umhüllens kann das Gebinde auf die der Vorderkante des Folienzuschnitts gegenüberliegende Hinterkante des Folienzuschnitts aufgestellt werden. Nach dem Einschlag erfolgt der Weitertransport zu einer Schrumpfvorrichtung, bspw. einem Schrumpftunnel.

Das Gebinde wird demnach mit seiner Vorderseite voran auf der Gebindetransportvorrichtung transportiert, während der Einschlag des Gebindes ausgehend von der Rückseite um das Gebinde herum erfolgt. Das Umhüllelement kann bspw. als umlaufendes Stabelement ausgebildet sein.

Schneidestationen sind ebenfalls bekannt. Auf ihnen wird bspw. eine als Rollenmaterial vorliegende Schrumpffolie abgerollt und in Folienzuschnitte zerschnitten. Die Folienzuschnitte der Folie werden auf der Transportvorrichtung, die - wie bereits erwähnt - bspw. einen Vakuumtisch umfassen kann, zur Transportebene der Gebindetransportvorrichtung transportiert. Dort wird eine Vorderkante des Folienzuschnitts von dem Umhüllelement aufgenommen.

Die Vorderkante ist die beim Transport auf der Folientransportvorrichtung in Förderrichtung vorne angeordnete Kante, während die Hinterkante die der Vorderkante gegenüberliegende Kante des Folienzuschnitts ist. Vorderkante und Hinterkante sind in Förderrichtung quer ausgerichtet. Die Längsseitenkanten sind die in Förderrichtung ausgerichteten seitlichen Längskanten, d.h. die sich von der Vorderkante zur Hinterkante erstreckenden Seitenkanten. Unter den Längsseitenkanten wird im Zusammenhang mit der Erfindung insbesondere ein Bereich des Folienzuschnitts verstanden, der sich von der eigentlichen äußeren Kante der Folie (des Folienzuschnitts) um bspw. mehrere cm nach innen zur gegenüberliegenden Seitenkante erstreckt und im umhüllten Zustand an der Stirnseite des Gebindes anliegt. Unter der Stirnseite des Gebindes ist die seitliche Fläche des Gebindes zu verstehen, an dem das Schrumpfloch entsteht. Das Verkleben des Folienzuschnitts mit den Behältern des Gebindes erfolgt im Bereich der Stirnseiten des Gebindes, d.h. im Bereich der offenen Längsseitenkanten des umgeschlagenen Folienzuschnitts. Die Verklebung erfolgt insbesondere mit den Eckbehältern des Gebindes. Eingeschlagene Folienlängsseitenkanten stoßen vorzugsweise weder aneinander noch überlappen sie, sodass die Gebinde stirnseitig zumindest bereichsweise folienfrei sind und sich das Schrumpfloch bildet.

Im Falle, dass das Bahnmaterial ein Papier- oder Kartonzuschnitt ist, findet das vorstehend genannte analog Anwendung, wobei aber insbesondere kein Schrumpftunnel erforderlich ist.

Weiterhin kann es ggf. nicht erforderlich sein, dass eine Umhüllung erfolgt, in dem das Gebinde mit seiner Vorderseite voran auf der Gebindetransportvorrichtung transportiert wird, während der Einschlag des Gebindes ausgehend von der Rückseite um das Gebinde herum, durch ein umlaufendes Stabelement erfolgt. In diesem Fall kommen andere im Stand der Technik bekannte Faltwerkzeuge und Faltvorgänge für Papier- und/oder Kartonzuschnitte zum Einsatz.

Es kann allerdings vorteilhaft sein, dass die Falt- und Einschlageinrichtung geeignete Zug- und/oder Spannelemente umfassen, um einen über eine Behältergruppe, um eine Behältergruppe oder an einer Behältergruppe platzierten Papier- oder Kartonzuschnitt mindestens in eine Raumrichtung, idealerweise in zwei Raumrichtungen, einmalig oder mehrmals zu straffen oder zu spannen.

Haft- oder Klebemittel im Sinne der Erfindung können alle Materialien oder Massen sein, mit denen eine Klebeverbindung zwischen der Folie und den Behältern des Gebindes oder zwischen zwei Abschnitten der Folie herstellbar ist. Insbesondere sind die Haft- oder Klebemittel aus der Gruppe der Heiß- oder Schmelzkleber ausgebildet.

Die Förderrichtung ist die Transportrichtung des Bahnmaterials bzw. des Bahnzuschnitts, ausgehend von der Spendereinheit bis zum vollständig in einem Bahnzuschnitt umhüllten Gebinde.

Unter der Transportebene kann die von der Gebindetransportvorrichtung gebildete Ebene verstanden werden, in der die Gebinde von der Gebindetransportvorrichtung transportiert werden. Dabei können die Gebinde beim Transport auf der Gebindetransportvorrichtung, bspw. einem Gebindetransporttisch, einem Förderband o.ä., aufstehen.

Der Kontaktbereich ist der Bereich entlang des Förderweges, in dem das Falt- und/oder Umhüllelement mit dem Bahnzuschnitt in Kontakt kommt.

Nach einer Weiterbildung der Erfindung umfasst die erste Transportstrecke einen Teilstreckenabschnitt, der sich in Förderrichtung von der Schneidestation bis zum Ende der Transportstrecke erstreckt, wobei im Bereich des Teilstreckenabschnitts, insbesondere unterhalb der Transportebene der Gebinde, die Klebemittelauftragsvorrichtung angeordnet ist.

Der erste Teilstreckenabschnitt umfasst somit auch insbesondere die erste Transportvorrichtung zum Zuführen der Folienzuschnitte auf die auf und oberhalb der von der Gebindetransportvorrichtung gebildeten Transportebene.

Die Klebemittelauftragsvorrichtung ist besonders bevorzugt im Bereich der ersten Transportvorrichtung angeordnet. Diese kann insbesondere ein Teil des ersten Teilstreckenabschnitts und somit in Vertikalrichtung unterhalb der Transportebene der Gebinde angeordnet sein. Hierdurch erfolgt der Klebemittelauftrag besonders einfach auf die Innenseite und die Längsseitenkanten des Bahnzuschnitts. Hierzu wird angemerkt, dass abhängig von der Transportweglänge des ersten Teilabschnitts, der Klebemittelauftrag ggf. auch noch auf die Innenseite des (noch nicht zerschnittenen) Bahnmaterials (Folie, Papier, Karton, ...) erfolgen kann, wenn bspw. das Bahnmaterial mit einem ersten Abschnitt bereits von einer Spenderrolle abgerollt ist, jedoch der Trennschnitt zum Herstellen des Bahnzuschnitts noch nicht erfolgt ist. Insofern kann im Weiteren unter dem Auftrag des Klebemittels auf den Bahnabschnitt auch ggf. ein Auftrag auf das noch nicht, aber kurz nachfolgend zerschnittene Bahnmaterial verstanden werden.

Der Auftrag des Klebemittels auf den Bahnzuschnitt erfolgt im Bereich der Materialtransportvorrichtung. Dabei ist nach einer Weiterbildung der Erfindung vorgesehen, dass die Vorrichtung zum Auftragen des Klebemittels im Endbereich der ersten Transportvorrichtung und vor dem Zuführen des Bahnzuschnitts auf die Gebindetransportvorrichtung ausgebildet ist. Unter dem Endbereich der ersten Transportvorrichtung wird dabei insbesondere das letzte Drittel der ersten

Transportvorrichtung, bspw. eines Vakuumtisches, bzw. der Übergangsbereich zwischen dem Ende der ersten Transportvorrichtung und der Gebindetransportvorrichtung verstanden. Hierdurch ist gewährleistet, dass das Klebemittel erst kurz vor dem Umhüllen des Gebindes auf das Bahnmaterial bzw. den Bahnzuschnitt aufgetragen wird, wodurch bspw. Fehlklebungen verhindert werden.

Idealerweise ist die Klebemittelauftragsvorrichtung für die Applikation von Klebemitteln geeignet, die in die Gruppe der Heiß- oder Schmelzkleber gehört. Der Auftrag erfolgt kontaktlos mittels Auftragsdüsen oder Sprühköpfen. Dabei wird in der Regel pro Auftragsort eine Auftragsdüse oder ein Sprühkopf vorgesehen, so dass diese im laufenden Betrieb der Anlage nicht bewegt oder geschwenkt werden müssen. Eine Auftragsdüse oder ein Sprühkopf kann auf das geförderte Bahnmaterial oder einen Bahnzuschnitt, in einer Reihe punktuell oder linienhaft ein Klebemittel applizieren.

Die Auftragsdüsen oder Sprühköpfe sind mit bekannten, zugehörigen Vorlagebehältern, Heizeinrichtungen, Pumpen usw. verbunden und werden durch diese gespeist.

Nach einer Weiterbildung der Erfindung ist mindestens ein Klebemittelkopf der Klebemittelauftragsvorrichtung quer zur Förderrichtung des Bahnzuschnitts bewegbar. Der Klebemittelkopf ist somit zwischen den Längsseitenkanten des Bahnzuschnitts bewegbar, sodass mittels eines Klebemittelkopfes auf beide Längsseitenkantenbereiche Klebemittel aufgetragen werden kann. Auch kann mittels des bewegbaren Klebemittelkopfes Klebemittel auf Bereiche des Bahnzuschnitts zwischen den Längsseitenkanten aufgetragen werden, so dass bspw. eine zusätzliche Verklebung des Bahnzuschnitts untereinander oder des Bahnzuschnitts mit den Behältern des Gebindes erreicht werden kann.

Um bspw. die Durchlaufgeschwindigkeiten der Vorrichtung zu erhöhen, weist die Klebemittelauftragsvorrichtung besonders bevorzugt mindestens zwei Klebemittelköpfe auf, die auf gegenüberliegenden Seiten der ersten Transportvorrichtung angeordnet sind. Hierdurch kann auf beide Längsseitenkanten des Bahnzuschnitts das Klebemittel aufgetragen werden, ohne dass eine zeitaufwendige Bewegung des Klebemittelkopfes erfolgen muss. Der Zeitaufwand zum hin- und herbewegen der Klebemittelköpfe entfällt.

Ergänzend können jedoch auch beide Klebemittelköpfe quer zur Transportrichtung beweglich gelagert sein, wodurch auch auf außerhalb der Längsseitenkanten liegenden Bereichen des Bahnzuschnitts besonders schnell Klebemittel aufgetragen werden kann. Selbstverständlich können auch weitere Klebemittelköpfe, bspw. ein dritter oder vierter Klebemittelkopf, angeordnet sein.

Um den Bauraum der Vorrichtung optimal nutzen zu können, kann die Schneidestation in Vertikalrichtung unterhalb der Transportebene des Gebindes (Gebindetransportvorrichtung, Zuführtransportvorrichtung) angeordnet sein, sodass der Bahnzuschnitt zum Einhüllen des Gebindes von unten kommend auf die Gebindetransportvorrichtung geführt wird. Um den Bauraum der Vorrichtung optimal nutzen zu können und insbesondere den Transportweg der Gebinde auf der jeweiligen Transportvorrichtung nicht zu behindern, kann -wie bereits ausgeführtvorgesehen sein, dass die Klebemittelauftragsvorrichtung in Vertikalrichtung unterhalb der Gebindetransportvorrichtung angeordnet ist.

Ebenso wie die Schneidestation kann auch die Klebemittelauftragsvorrichtung in Horizontalrichtung versetzt zur Gebindetransportvorrichtung und beispielsweise direkt unter einer Zuführtransportvorrichtung, die das Gebinde auf die Gebindetransportvorrichtung übergibt, angeordnet sein.

Um eine besonders exakte Positionierung der mit dem Klebemittel versehenen Längsseitenkanten des Bahnzuschnitts an den Stirnseiten des Gebindes zu gewährleisten, ist nach einer Weiterbildung der Erfindung vorgesehen, dass ein Andrückelement (Anstreifelement) angeordnet ist, das einen Materialüberstand mit den Längsseitenkanten nach dem Umhüllen an die Stirnseiten des Gebindes bewegt. Das Andrückelement übt dabei einen Druck gegen die im Stirnseitenbereich vorliegenden Materialüberstände und somit auch gegen die mit dem Klebemittel versehenden Längsseitenkanten des Bahnzuschnitts aus, wodurch die Materialüberstände um die Eckbehälter des Gebindes herum bewegt und die überstehenden Materialüberstände des Bahnzuschnitts an die Stirnseite des Gebindes angedrückt werden. Dadurch, dass das Klebemittel auf den Längsseitenkanten mit den Behältern des Gebindes, insbesondere den Eckbehältern in Kontakt kommt, verklebt der Bahnzuschnitt, bspw. der Folienzuschnitt mit den Behältern. Das Andrückelement kann auch als Anstreifelement ausgeführt sein. Als Andrück- oder Anstreifelement sind bspw. insbesondere Rollen oder Bürsten vorgesehen, an denen das Gebinde vorbeigeführt wird. Unter Vorbeiführen kann neben einem passiven Vorbeiführen auch ein aktives Heranführen des Gebindes an das Andrückelement oder des Andrückelements an das Gebinde verstanden werden. Selbstverständlich können auch mehrere Andrückelemente bzw. auf beiden Seiten des Gebindes Andrückelemente angeordnet sein.

Weiter wird die Aufgabe gelöst durch ein Verfahren zum Herstellen eines mit einem Bahnzuschnitt umhüllten Gebindes mit den Schritten: Transport des Bahnzuschnitts auf einer ersten Transportvorrichtung einer Folientransportvorrichtung von einer Schneidestation auf eine auf und oberhalb der Gebindetransportvorrichtung gebildeten Transportebene, Umhüllen eines auf der Gebindetransportvorrichtung transportierten Gebindes, wobei der Bahnzuschnitt von einem Umhüllelement erfasst und während des Transports um das Gebinde herumbewegt wird, wobei bei dem Transport des Bahnzuschnitts im Bereich der ersten Transportvorrichtung auf den Bahnzuschnitt im Bereich der Innenfläche und im Bereich der Längsseitenkanten des Bahnzuschnitts ein Klebemittel aufgetragen wird und die Längsseitenkanten des Bahnzuschnitts mit den Stirnseiten des Gebindes nach dem Umhüllen verklebt werden.

Der Auftrag des Klebemittels auf den Bahnzuschnitt anstatt auf die Behälter, ermöglicht eine besonders platzsparende Anordnung einer Klebemittelauftragsvorrichtung. Dabei kann die Klebemittelauftragsvorrichtung insbesondere in den vorhandenen Bauraum der Falt- und/oder Einschlagvorrichtung integriert werden. Durch die Verklebung wird zudem eine Fixierung der offenen Enden des Bahnzuschnitts an den Stirnseiten des Gebindes vor dem Schrumpfvorgang erreicht, durch die eine Verzerrung des Bahnzuschnitts auf der Vorderseite und Rückseite durch die Schrumpfung vermieden wird. Gerade bei den besonders bevorzugt verwendeten, mit einem Motiv bedruckten Bahnzuschnitten kann dadurch eine Verzerrung des Motivs verhindert werden. Zudem bewirkt die Verklebung die Ausbildung eines weitestgehend geschlossenen Schrumpfauges mit einer kleinstmöglichen Folienmenge, bei dem eine Faltenbildung weitestgehend vermieden wird.

Um den Folienüberstand bei dem umhüllten Gebinde besonders präzise an die Stirnseiten des Gebindes anzulegen und zu verkleben, ist nach einer Weiterbildung der Erfindung vorgesehen, dass ein Andrückelement einen Folienüberstand bei dem umhüllten Gebinde mit den Längsseitenkanten an die Stirnseiten des Gebindes bewegt. Hierdurch wird der Folienüberstand um die Eckbehälter des Gebindes an die Stirnseiten des Gebindes angelegt und das an den Längsseitenkanten aufgetragene Klebemittel wird mit den Behältern, insbesondere den Eckbehältern des Gebindes, verklebt.

Wie bereits erwähnt, ist der verwendete Bahnzuschnitt besonders bevorzugt bedruckt, bspw. mit einem Motiv eines Herstellers. Durch die Verbesserung des Schrumpfbildes aufgrund der Verklebung des Bahnzuschnitts vor dem Schrumpfen, können die Gebinde besonders bevorzugt als banderolenfreie Gebinde hergestellt werden. D.h., unter der Folie muss keine Banderole mit einem entsprechenden Motiv mehr angeordnet sein, da dieses auf den Bahnzuschnitt aufgedruckt ist.

Um den Aufwand des Klebemittelauftrages möglichst gering zu halten, und Fehlklebungen durch zu große Klebeabschnitte zu vermeiden, ist nach einer Weiterbildung der Erfindung vorgesehen, dass das Klebemittel als Klebemittelpunkte aufgetragen wird. D.h., die Verklebung des Bahnzuschnitts mit den Behältern erfolgt nur punktuell und nicht in Form von bspw. Klebemittelstreifen oder großflächigen Verklebungen. Hierdurch kann eine besonders gute Steuerung des Schrumpfverhaltens des Bahnzuschnitts beim Schrumpfprozess erfolgen.

Besonders bevorzugt wird auf jeder Längsseitenkante des Bahnzuschnitts mindestens ein einzelner Klebemittelpunkt je Vorderseite und Rückseite des Gebindes aufgetragen. Gerade bei transparenten Bahnzuschnitten, die ggf. unbedruckt sind oder nur einen kleinen Motivaufdruck aufweisen, reicht ein Klebemittelpunkt auf jeder Längsseitenkante je Vorderseite und Rückseite, um eine größere, störende Verzerrung des Bahnzuschnitts im Bereich der Vorder- und Rückseite des Gebindes zu verhindern.

Nach einer Weiterbildung der Erfindung ist jedoch vorgesehen, dass auf jeder Längsseitenkante des Bahnzuschnitts mindestens zwei Klebemittelpunkte je Vorderseite und Rückseite beabstandet zueinander aufgetragen werden. D.h., die Klebemittelpunkte werden in Richtung der Längsseitenkanten beabstandet zueinander aufgetragen. Der Abstand zwischen zwei Klebemittelpunkten auf einer Längsseitenkante kann bspw. mindestens der Höhe (in Vertikalrichtung) des Motivaufdrucks entsprechen, wodurch eine besonders gute Vorfixierung des bedruckten Flächenabschnitts des Bahnzuschnitts erreicht wird.

Zusätzlich können zum Verkleben des Bahnzuschnitts an den Stirnseiten des Gebindes weitere Abschnitte des Bahnzuschnitts mit einem Klebemittel versehen werden. So ist nach einer Weiterbildung der Erfindung vorgesehen, dass im Bereich der Vorderkante des Bahnzuschnitts und/oder der Hinterkante des Bahnzuschnitts ein Klebemittelauftrag erfolgt, um den Bahnzuschnitt mit den Behälterböden der Gebinde zugehörigen Behälter oder um die Vorder- und Hinterkante des Bahnzuschnitts miteinander zu verkleben. Auch hier wird das Klebemittel vorzugsweise als Klebemittelpunkt aufgetragen.

Anzumerken ist noch, dass neben einer besonders guten Steuerung des Schrumpfprozesses durch den Auftrag des Klebemittels als Klebemittelpunkt zudem gewährleistet werden kann, dass der Verbraucher die Folienverpackung einfach öffnen kann.

Gemäß einer Weiterbildung des Verfahrens wird ein sprüh- und/oder fließfähiges Klebemittel verwendet, insbesondere ein Klebemittel aus der Gruppe der Heiß- oder Schmelzkleber. Neben dem Verkleben des Bahnzuschnitts wird hierdurch insbesondere das Öffnen des Gebindes, das heißt, das Lösen des Bahnzuschnitts von den Behältern durch den Verbraucher weiter vereinfacht.

Zur besonders einfachen und leichten Durchführung des erfinderischen Verfahrens, wird zudem besonders bevorzugt eine vorbeschriebene Vorrichtung verwendet.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Bauelement der Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Bauelements oder Merkmals einer entsprechenden Vorrichtung dar.

Im Weiteren wird die Erfindung anhand von Ausführungsbeispielen näher beschrieben. Es zeigen:
- Fig. 1: schematisch eine Vorrichtung zum Umhüllen eines Gebindes aus Behältern mit einem Folienzuschnitt;
- Fig.2a: schematisch ein mit einer Schrumpffolie verpacktes Gebinde nach dem Stand der Technik in einer Stirnseitenansicht;
- Fig. 2b: schematisch das Gebinde aus Figur 2a in einer Vorderansicht;
- Fig. 3a: schematisch eine nach dem Verfahren und auf der Vorrichtung erzeugte erste Ausführungsform des Gebindes, mit einer verklebten Schrumpffolie in einer Stirnseitenansicht;
- Fig. 3b: schematisch in einer Vorderansicht das Gebinde aus Fig. 3a;
- Fig. 3c: schematisch in einer Vorderansicht eine nach dem Verfahren und auf der Vorrichtung erzeugte zweite Ausführungsform des Gebindes;
- Fig.4: schematisch in einer Ansicht, einen abgewickelten Folienzuschnitt einer Schrumpffolie zum Umhüllen eines Gebindes mit eingezeichneten Bereichen für mögliche Klebemittelpunkte, Motive und das Gebinde.

Figur 1 zeigt schematisch eine Vorrichtung 1 zum Umhüllen eines Gebindes 2 aus Behältern 3 (siehe Figur 2) mit einem Folienzuschnitt 15, hier einer Schrumpffolie, auf der Motive 28 aufgedruckt sind.

Die Vorrichtung umfasst eine Falt- und/oder Einschlagvorrichtung 5 mit einer Gebindetransportvorrichtung 6 und einem als Stabelement ausgebildeten Umhüllelement 7, das sich auf einer Bahn 8 um die Gebindetransportvorrichtung 6 und die auf dieser transportierten Gebinde 2 bewegt. Im Weiteren ist unter Gebinde 2 auch eine Behältergruppe zu verstehen, die erst mit dem Folienzuschnitt 15 zu einem Gebinde 2 zusammengefasst werden soll.

Weiter umfasst die Vorrichtung 1 eine Zuführtransportvorrichtung 9 zum Zuführen eines Gebindes 2 auf die Gebindetransportvorrichtung 6 und eine Abführtransportvorrichtung 11 zur Aufnahme des in den Folienzuschnitt 15 umhüllten Gebindes 2 und zum Weitertransport in einer Schrumpfvorrichtung (hier nicht dargestellt). Die Laufrichtung LR des Gebindes 2 ist mit einem Pfeil dargestellt. Das Gebinde 2 wird mit der Vorderseite 22 voran transportiert.

Teil der Vorrichtung 1 ist zudem eine Folientransportvorrichtung mit einer ersten Transportstrecke T1, die ausgehend von einer Folienspendereinheit (hier nicht dargestellt) bis zu einer Transportebene TE führt, die von der Gebindetransportvorrichtung 6 gebildet wird. Eine zweite Transportstrecke T2 schließt sich an die erste Transportstrecke T1 an und reicht bis zum Ende der Gebindetransportvorrichtung 6.

In Vertikalrichtung unterhalb der Transportebene TE sind eine Schneidestation 12, in die die von der Spendereinheit kommende Folie 4 einfährt und in der sie in Folienzuschnitte 15 aufgetrennt wird sowie ein erster Teilstreckenabschnitt T1.1 der ersten Transportstrecke TE angeordnet. Der erste Teilstreckenabschnitt T1.1 erstreckt sich ausgehend von der Folienschneidvorrichtung 12 in Förderrichtung LRF des Folienzuschnitts 15 in Richtung der Transportebene TE. Teil des Teilstreckenabschnitts T1.1 ist eine erste Transportvorrichtung 13, die sich dementsprechend stromaufwärts, d.h. in Förderrichtung des Folienzuschnitts, an die Schneidestation 12 anschließt und zur Transportebene TE führt.

Dabei ist die Schneidestation 12 mit der ersten Transportvorrichtung 13 und der Klebemittelauftragvorrichtung 14 in Horizontalrichtung H (durch einen Pfeil dargestellt) versetzt zur Gebindetransportvorrichtung 6, direkt unterhalb der Zuführtransportvorrichtung 9 angeordnet.

Der Auftrag des Klebemittels 17 auf die Längsseitenkanten 29 (siehe Figur 4) des Folienzuschnitts 15 erfolgt mittels der Klebemittelauftragvorrichtung 14. Diese weist hierfür zwei Klebemittelköpfe (hier nicht dargestellt) auf, die jeweils derart angeordnet sind, dass sie auf die Innenseite 18 des Folienzuschnitts 15 und hier auf die Längsseitenkanten 29 zueinander beabstandete Klebemittelpunkte 19 aufträgt. Der Auftrag der Klebemittelpunkte 19 erfolgt dabei im Endbereich 20 der ersten Transportvorrichtung 13. Alternativ kann beispielsweise auch nur ein Klebemittelkopf (hier nicht dargestellt) angeordnet sein, der bspw. quer zur Förderrichtung LRF bewegbar ist. Selbstverständlich können auch die beiden angeordneten Klebemittelköpfe quer zur Förderrichtung beweglich angeordnet sein.

Auch können mehr als zwei Klebemittelköpfe, die ebenfalls beweglich oder unbeweglich angeordnet sind, vorgesehen sein.

Zum Umhüllen des Gebindes 2 wird mittels der Schneidestation 12 ein Folienzuschnitt 15 hergestellt und von der ersten Transportvorrichtung 13, die hier als Vakuumtisch ausgeführt ist, aufgenommen, zur Gebindetransportvorrichtung 6, d.h. hier auf die von der Gebindetransportvorrichtung gebildeten Transportebene TE transportiert. Beim Transport wird der Folienzuschnitt 15 an der Klebemittelauftragvorrichtung 14 vorbeigeführt. Dabei tragen die Klebemittelköpfe im Endbereich 20 der ersten Transportvorrichtung 13 Klebemittel, hier als Klebemittelpunkte 19, auf die Längsseitenkanten 29 des Folienzuschnitts 15 auf. Als Klebemittel kann ein sprühbares und/oder fließfähiges Material eingesetzt werden, insb. ein Heiz- oder Schmelzkleber aufgetragen werden.

Ein von der Zuführtransportvorrichtung 9 herangeführtes Gebinde 2 wird auf einer Vorderkante 16 des Folienzuschnitts 15 angeordnet. Zum Umhüllen des Gebindes 2 taucht das als Stabelement ausgebildete Umhüllelement 7 von unterhalb (in Vertikalrichtung) der Gebindetransportvorrichtung 6 zwischen der Gebindetransportvorrichtung 6 und der Zuführtransportvorrichtung 9 auf und nimmt den Folienzuschnitt 15 mit. Dabei liegt es an einer Außenseite 21 an. Das Umhüllelement 7 weist eine deutlich höhere Geschwindigkeit als die Gebindetransportvorrichtung 6 auf, sodass es an der Außenseite 21 des Folienzuschnitts 15 entlang gleitet und diesen um das Gebinde 2 herumschlägt. Am Ende der Gebindetransportvorrichtung 6 taucht das Umhüllelement 7 zwischen der Gebindetransportvorrichtung 6 und der Abführtransportvorrichtung 11 wieder in Vertikalrichtung nach unten, d.h. auch unter die Transportebene TE, ein. Das Gebinde 2 fährt dabei auf die Hinterkante 30 des Folienzuschnitts 15 auf. Vom Gebinde 2 sind somit die Vorderseite 22, die Rückseite 23 und die Ober- und Unterseite 24, 25 von dem Folienzuschnitt 15 abgedeckt. Das Gebinde 2 ist somit vierseitig umhüllt und weist einen über die Stirnseiten 26 seitlichen Folienüberstand (hier nicht dargestellt) auf, auf dem die Klebemittelpunkte 19 angeordnet sind.

Der Folienüberstand wird anschließend von einem Andrückelement (hier nicht dargestellt) bzw. einem Anstreichelement (hier nicht dargestellt) an die Stirnseiten 26 des Gebindes 2 angedrückt, sodass die Klebemittelpunkte 19 an den Stirnseiten 26 des Gebindes 2, d. h. an den Eckbehältern 3a des Gebindes 2, angeklebt werden. Anschließend erfolgt die Schrumpfung der Folie 4 in einer Schrumpfvorrichtung.

Figur 2a und Figur 2b zeigen ein Gebinde 2 mit einzelnen Behältern 3, das nach dem Stand der Technik mit einem Folienzuschnitt 15 umhüllt oder eingeschlagen ist. Der Folienzuschnitt 15 ist bereits geschrumpft, sodass ein Schrumpfauge 27 an der Stirnseite 26 entstanden ist. Ein auf der Vorderseite 22 aufgetragenes Motiv 28 ist aufgrund des Schrumpfvorgangs des Folienmaterials verzerrt dargestellt.

Figur 3a zeigt schematisch eine erste Ausführungsform eines nach dem Verfahren und auf der Vorrichtung erzeugten Gebindes 2 mit einem verklebten Folienzuschnitt 15 aus Schrumpffolie in einer Stirnseitenansicht. Deutlich erkennbar sind die Klebemittelpunkte 19, die die Längsseitenkanten 29 mit den Behältern 3, (hier Eckbehälter 3a des Gebindes 2) an den Stirnseiten 26 des Gebindes 2 verklebt. Die Klebemittelpunkte 19 wurden beabstandet zueinander aufgetragen, sodass an der zur Vorderseite und der zur Rückseite gerichteten jeweiligen Längsseitenkante 29, jeweils zwei beabstandet zueinander angeordnete Klebemittelpunkte 19 angeordnet sind und den Folienzuschnitt 15 an der Stirnseite 26 fixieren.

Figur 3b zeigt in einer Vorderansicht das Gebinde 2 aus Figur 3a. Zum besseren Verständnis der Wirkung der Klebemittelpunkte 19, sind die Klebemittelpunkte 19 ebenfalls dargestellt. Diese befinden sich jedoch an der Stirnseite 26 des Gebindes 2. Das Motiv 28 weist aufgrund des an den Stirnseiten 26 verklebten Folienzuschnitts 15 keine Verzerrung mehr auf.

Figur 3c zeigt ebenfalls schematisch in einer Vorderansicht eine alternative Ausführungsform des Gebindes 2, bei dem der Folienzuschnitt 15 sowohl an der Vorderseite 22 als auch an der Rückseite 23 an jeder Längsseitenkante 29 jeweils nur mit einem Klebemittelpunkt 19 an der Stirnseite 26 verklebt ist. Auch hier sind die Klebemittelpunkte 19 nur zum besseren Verständnis in der vorliegenden Vorderansicht eingezeichnet, sie liegen jedoch an der Stirnseite 26 vor.

Figur 4 zeigt schematisch in einer Ansicht einen abgewickelten Folienzuschnitt 15 einer Schrumpffolie zum Umhüllen eines Gebindes 2 mit eingezeichneten Bereichen für die Klebemittelpunkte 19, Motive 28 und der späteren Position der Behälter 3 in dem Folienzuschnitt 15.

Der Folienzuschnitt 15 weist zwei Motive 28 auf, die im umhüllten Zustand auf der Vorderseite 22 und der Rückseite 23 des Gebindes 2 positioniert sind. An den beiden Längsseitenkanten 29 sind Klebemittelpunkte 19 aufgesetzt. Dabei sind für jedes Motiv 28 je Längsseitenkante 29 jeweils zwei Klebemittelpunkte 19 vorgesehen.

Die vier Klebemittelpunkte 19 um ein Motiv 28 sind dabei im gleichmäßigen Abstand zum Motiv 28 angeordnet, wodurch auch geringfügige Verzerrungen des Motivs 28 verhindert werden.

Zum Verkleben der Vorderkante 16 des Folienzuschnitts 15 mit dem Boden des Gebindes 2, bzw. den Böden der Behälter 3 sind im Bereich der Vorderkante 16 zwei Klebemittelpunkte 19 vorgesehen. Alternativ können beispielsweise auch an der der Vorderkante 16 gegenüberliegenden Hinterkante 30 Klebemittelpunkte 19 vorgesehen sein, um die Hinterkante 30 mit der Vorderkante 16 zu verkleben.

In den Figuren und den obigen Erläuterungen wird vorrangig die Vorrichtung und das Verfahren für ein Verkleben von Bahnzuschnitten aus Folie (Kunststoff, Schrumpffolie) gezeigt und beschrieben. Es versteht sich aber unmittelbar, dass alternativ auch faltbare Papier- und/oder Kartonmaterialien vorgesehen werden können, wobei in diesem Fall für die Klebemittelapplikation eine örtlich und baulich zur Klebemittelauftragsvorrichtung 14 weitestgehend identische Vorrichtung vorgesehen werden kann. Die Falt- und/oder Einschlagvorrichtung 5 und die stromabwärts befindlichen Elemente sind in analoger Weise vorzusehen, allerdings für die Umhüllung von Behältern 4 mit den faltbaren Papier- und/oder Kartonzuschnitten vom Fachmann in bekannter Weise anzupassen.

Wie bereits erwähnt, ist die Klebemittelauftragsvorrichtung 14 idealerweise für die Applikation von Klebemitteln geeignet, die in die Gruppe der Heiß- oder Schmelzkleber gehören. Bei einer nicht näher dargestellten Ausführungsform sind mindestens zwei Klebemittelköpfe vorgesehen, die auf gegenüberliegenden Seiten der ersten Transportvorrichtung 13 angeordnet sind. Zugehörige Vorrichtung zur Applikation eines Heiß- oder Schmelzklebers, wie Vorlagebehälter, Heizeinrichtungen, Pumpen usw., sind vorliegend nicht dargestellt.

### Bezugszeichenliste

- 1: Vorrichtung
- 2: Gebinde
- 3: Behälter
- 3a: Eckbehälter Gebinde
- 4: Folie
- 5: Falt- und/oder Einschlagvorrichtung
- 6: Gebindetransportvorrichtung
- 7: Umhüllelement
- 8: Bahn
- 9: Zuführtransportvorrichtung
- 10: Materialtransportvorrichtung
- 11: Abführtransportvorrichtung
- 12: Schneidestation
- 13: erste Transportvorrichtung
- 14: Klebemittelauftragsvorrichtung
- 15: Folienzuschnitt
- 16: Vorderkante
- 17: Klebemittel
- 18: Innenseite
- 19: Klebemittelpunkt
- 20: Endbereich
- 21: Außenseite
- 22: Vorderseite
- 23: Rückseite
- 24: Oberseite
- 25: Unterseite
- 26: Stirnseite
- 27: Schrumpfauge
- 28: Motiv
- 29: Längsseitenkante
- 30: Hinterkante
- 31: Kontaktbereich
- LR: Laufrichtung Gebinde
- LRF: Förderrichtung Folienzuschnitt
- H: Horizontalrichtung
- TE: Transportebene
- T1: erste Transportstrecke
- T2: zweite Transportstrecke
- T1.1: Teilstreckenabschnitt

## Patentansprüche

1. Vorrichtung zum Herstellen eines mit einem Bahnzuschnitt (15) umhüllten Gebindes (2), aufweisend
- eine Falt- und/oder Einschlagvorrichtung (5) mit einem Falt- und/oder Umhüllelement (7), das dazu konfiguriert ist, das Gebinde (2) derart zu umhüllen, dass das Gebinde (2) an seiner Vorderseite (22), Rückseite (23) sowie Ober- und Unterseite (24, 25) von dem Bahnzuschnitt (15) abgedeckt ist und über die Stirnseiten (26) einen seitlichen Materialüberstand des Bahnzuschnitts (15) aufweist,
- eine Spendereinrichtung für das Bahnmaterial (4) oder eine Stapel- und Speichereinheit für fertige Bahnzuschnitte (15),
- mindestens eine Gebindetransportvorrichtung (6), die das Gebinde (2) durch die Falt- und/oder Einschlagvorrichtung (5) transportiert,
- eine Materialtransportvorrichtung (10) zum Transport eines Bahnmaterials (4) und/oder des Bahnzuschnitts (15) mit
- einer ersten Transportstrecke (T1), die von der Spendereinrichtung für das Bahnmaterial (4) oder der Stapel- und Speichereinheit für fertige Bahnzuschnitte (15) bis zu einem bestimmungsgemäßen Kontaktbereich (31) des Falt- und/oder Umhüllelementes (7) mit dem Bahnzuschnitt (15) reicht, und
- einer nachfolgenden zweiten Transportstrecke (T2), die sich an die erste Transportstrecke (T1) anschließt und bis zum Ende der Gebindetransportvorrichtung (6) reicht,
- und, im Falle des Vorhandenseins einer Spendereinrichtung für Bahnmaterial (4), eine zum Schneiden des Bahnmaterials (4) zur Bildung des Bahnzuschnitts (15) ausgebildete Schneidestation (12) mit einer stromabwärts hierzu angeordneten, einen Teil der ersten Transportstrecke (T1) bildenden ersten Transportvorrichtung (13) zum Transport und Zuführen von Bahnzuschnitten (15) auf die auf und oberhalb einer von der Gebindetransportvorrichtung (6) gebildete Transportebene (TE),
- wobei der Bahnzuschnitt (15) eine Folie, insbesondere eine Schrumpffolie, oder alternativ ein faltbares Papier- oder Kartonmaterial ist,
wobei
- im Bereich der ersten Transportstrecke (T1) eine Klebemittelauftragsvorrichtung (14) angeordnet ist, die zum Auftragen von Klebemittel (17) auf die zum Anlegen an die Behälter (3) des Gebindes (2) vorgesehene Innenseite (18) des Bahnzuschnitts (15) und hier im Bereich von in Förderrichtung ausgerichteten Längsseitenkanten (29) des Bahnzuschnitts (15) ausgebildet ist, und
- die Vorrichtung so konfiguriert ist, dass die Längsseitenkanten (29) des Bahnzuschnitts (15) mit den Stirnseiten (26) des Gebindes (2) nach dem Umhüllen verklebt werden.

2. Vorrichtung nach Anspruch 1, **dadurch gekennzeichnet, dass** die erste Transportstrecke (T1) einen Teilstreckenabschnitt (T1.1) mit der ersten Transportvorrichtung (13) umfasst, der sich in Förderrichtung des Bahnzuschnitts (15) von der Schneidestation (12) bis zum Ende der Transportstrecke (T1) erstreckt, wobei im Bereich des Teilstreckenabschnitts (T1.1), insbesondere unterhalb der Transportebene (TE) der Gebinde (2), die Klebemittelauftragsvorrichtung (14) angeordnet ist.

3. Vorrichtung nach einem der vorhergehenden Ansprüche, **dadurch gekennzeichnet, dass** die Klebemittelauftragsvorrichtung (14) im Bereich der ersten Transportvorrichtung (13) zum Transport und Zuführen von Bahnzuschnitten (15) angeordnet ist.

4. Vorrichtung nach einem der vorhergehenden Ansprüche, **dadurch gekennzeichnet, dass** die Klebemittelauftragsvorrichtung (14), zum Auftragen des Klebemittels (17), insbesondere mit mindestens einem Klebemittelkopf und zugehöriger Vorrichtung zur Applikation eines Heiß- oder Schmelzklebers, im Endbereich (20) der Transportvorrichtung (13) und vor dem Zuführen des Bahnzuschnitts (15) auf die Transportebene (TE), ausgebildet ist.

5. Vorrichtung nach einem der vorhergehenden Ansprüche, **dadurch gekennzeichnet, dass** mindestens ein Klebemittelkopf der Klebemittelauftragsvorrichtung (14) quer zur Materialtransportrichtung (LRF) bewegbar ist.

6. Vorrichtung nach einem der vorhergehenden Ansprüche, **dadurch gekennzeichnet, dass** die Klebemittelauftragsvorrichtung (14) mindestens zwei Klebemittelköpfe aufweist, die auf gegenüberliegenden Seiten der ersten Transportvorrichtung (13) angeordnet sind.

7. Vorrichtung nach einem der vorhergehenden Ansprüche, **dadurch gekennzeichnet, dass** ein Andrückelement angeordnet ist, das einen Materialüberstand mit den Längsseitenkanten (29) nach dem Materialeinschlag an die Stirnseiten (26) des Gebindes (2) bewegt.

8. Vorrichtung nach einem der vorhergehenden Ansprüche, **dadurch gekennzeichnet, dass** zur Behandlung von Bahnzuschnitten (15), die Falt- und/oder Einschlagvorrichtung (5) ein oberhalb und unterhalb um die mindestens eine Gebindetransportvorrichtung (6) geführtes Umhüllelement (7) zur Aufnahme des Bahnzuschnitts (15) und zum Umhüllen des Gebindes (2) mit dem Bahnzuschnitt (15) umfasst.

9. Verfahren zum Herstellen eines mit einem Bahnzuschnitt (15) umhüllten Gebindes (2), wobei der Bahnzuschnitt (15) eine Folie, insbesondere eine Schrumpffolie, oder alternativ ein faltbares Papier- oder Kartonmaterial ist, mit den Schritten:
- Transportieren eines Gebindes (2) auf einer Gebindetransportvorrichtung (6), durch eine Falt- und/oder Einschlagvorrichtung (5), die ein Falt- und/oder Umhüllelement (7) umfasst, mittels welcher das Gebinde (2) derart umhüllt wird, dass das Gebinde (2) an seiner Vorderseite (22), Rückseite (23) sowie Ober- und Unterseite (24, 25) von dem Bahnzuschnitt (15) abgedeckt ist und über die Stirnseiten (26) einen seitlichen Materialüberstand des Bahnzuschnitts (15) aufweist,
- Transport des Bahnzuschnitts (15) eines Bahnmaterials (4) auf einer Materialtransportvorrichtung (10) mit einer ersten Transportstrecke (T1), die von einer Spendereinrichtung für das Bahnmaterial (4) oder einer Stapel- und Speichereinheit für fertige Bahnzuschnitte (15) bis zu einem bestimmungsgemäßen Kontaktbereich (31) des Falt- und/oder Umhüllelementes (7) mit dem Bahnzuschnitt (15) reicht, und einer nachfolgenden zweiten Transportstrecke (T2), die sich an die erste Transportstrecke (T1) anschließt und bis zum Ende der Gebindetransportvorrichtung (6) reicht,
- und, im Falle des Vorhandenseins einer Spendereinrichtung für Bahnmaterial (4), Schneiden des Bahnmaterials (4) in Bahnzuschnitte (15) mit einer zur Bildung des Bahnzuschnitts (15) ausgebildeten Schneidestation (12) und Transport der Bahnzuschnitte (15) mit einer stromabwärts hierzu angeordneten einen Teil der ersten Transportstrecke (T1) bildenden ersten Transportvorrichtung (13), wobei der Bahnzuschnitt (15) auf der ersten Transportvorrichtung (13) von der Schneidestation (12) auf einer Transportebene (TE), die oberhalb der Gebindetransportvorrichtung (6) gebildet wird, transportiert wird,
- Umhüllen des auf der Gebindetransportvorrichtung (6) transportierten Gebindes (2) mit dem Bahnzuschnitt (15),
wobei
- beim Transport des Bahnzuschnitts (15) im Bereich der ersten Transportstrecke (T1) auf den Bahnzuschnitt (15) im Bereich der zum Anlegen an die Behälter (3) des Gebindes (2) vorgesehenen Innenseite (18) und hier auf die im Bereich von in Förderrichtung ausgerichteten Längsseitenkanten (29) des Bahnzuschnitts (15), ein Klebemittel (17) aufgetragen wird und
- die Längsseitenkanten (29) des Bahnzuschnitts (15) mit den Stirnseiten (26) des Gebindes (2) nach dem Umhüllen verklebt werden.

10. Verfahren nach Anspruch 9, **dadurch gekennzeichnet, dass** ein Andrückelement einen Materialüberstand bei dem umhüllten Gebinde (2) an die Stirnseiten (26) bewegt.

11. Verfahren nach mindestens einem der Ansprüche 9 oder 10 **dadurch gekennzeichnet, dass** das Klebemittel (17) als Klebemittelpunkt (19) aufgetragen wird.

12. Verfahren nach mindestens einem der Ansprüche 9 bis 11, **dadurch gekennzeichnet, dass** auf jeder Längsseitenkante (29) des Bahnzuschnitts (15) mindestens ein einzelner Klebemittelpunkt (19) je Vorderseite (22) und Rückseite (23) des Gebindes (2) aufgetragen wird.

13. Verfahren nach mindestens einem der Ansprüche 9 bis 12, **dadurch gekennzeichnet, dass** auf jeder Längsseitenkante (29) des Bahnzuschnitts (15) mindestens zwei Klebemittelpunkte (19) je Vorderseite (22) und Rückseite (23) des Gebindes (2) beabstandet zueinander aufgetragen werden.

14. Verfahren nach mindestens einem der Ansprüche 9 bis 13, **dadurch gekennzeichnet, dass** im Bereich der Vorderkante (16) des Bahnzuschnitts (15) und/oder der Hinterkante (30) des Bahnzuschnitts (15), ein Klebemittelauftrag erfolgt.

15. Verfahren nach mindestens einem der Ansprüche 9 bis 14,
**gekennzeichnet dadurch, dass** das Klebemittel ein Heiß- oder Schmelzkleber ist.

16. Verfahren nach mindestens einem der Ansprüche 9 bis 15, **dadurch gekennzeichnet, dass** eine Vorrichtung nach einem der Ansprüche 1 bis 8 vorgesehen ist.

## Claims

1. Device for producing packaging (2) wrapped with a web blank (15), comprising
- a folding and/or wrapping device (5) with a folding and/or wrapping element (7) which is configured to wrap the packaging (2) in such a way that the packaging (2) is covered by the web blank (15) on its front side (22), rear side (23) and top and bottom sides (24, 25) with lateral excess material of the web blank (15) over the end faces (26),
- a dispensing device for the web material (4) or a stacking and storage unit for ready-made web blanks (15),
- at least one packaging transport device (6), which transports the packaging (2) through the folding and/or wrapping device (5),
- a material transport device (10) for transporting a web material (4) and/or the web blank (15) with
- a first transport section (T1) which extends from the dispensing device for the web material (4) or the stacking and storage unit for ready-made web blanks (15) to a designated contact area (31) of the folding and/or wrapping element (7) with the web blank (15), and
- a subsequent second transport section (T2) which adjoins the first transport section (T1) and extends to the end of the packaging transport device (6),
- and, if a dispensing device for web material (4) is present, a cutting station (12) designed to cut the web material (4) to form the web blank (15), with a first transport device (13) arranged downstream thereof and forming part of the first transport section (T1) for transporting and feeding web blanks (15) onto and above a transport plane (TE) formed by the packaging transport device (6),
- wherein the web blank (15) is a film, in particular a shrink film, or alternatively a foldable paper or carton material,
- an adhesive application device (14) being arranged in the region of the first transport section (T1) which is designed to apply adhesive (17) to the inner side (18) of the web blank (15) intended to be laid on the containers (3) of the packaging (2) and here in the region of longitudinal lateral edges (29) of the web blank (15) aligned in the conveying direction, and
- the device being configured such that the longitudinal lateral edges (29) of the web blank (15) are glued to the end faces (26) of the packaging (2) after wrapping.

2. Device according to claim 1, **characterised in that** the first transport section (T1) comprises a partial section (T1.1) with the first transport device (13), which extends in the conveying direction of the web blank (15) from the cutting station (12) to the end of the transport section (T1), the adhesive application device (14) being arranged in the region of the partial section (T1.1), in particular below the transport plane (TE) of the packaging (2).

3. Device according to any of the preceding claims, **characterised in that** the adhesive application device (14) is arranged in the region of the first transport device (13) for transporting and feeding web blanks (15).

4. Device according to any of the preceding claims, **characterised in that** the adhesive application device (14) is designed to apply the adhesive (17), in particular with at least one adhesive head and an associated device for applying a hot glue or hot-melt adhesive, in the end region (20) of the transport device (13) and before the web blank (15) is fed onto the transport plane (TE).

5. Device according to any of the preceding claims, **characterised in that** at least one adhesive head of the adhesive application device (14) is movable transversely to the material transport direction (LRF).

6. Device according to any of the preceding claims, **characterised in that** the adhesive application device (14) has at least two adhesive heads which are arranged on opposite sides of the first transport device (13).

7. Device according to any of the preceding claims, **characterised in that** a pressing element is provided which, after the material is wrapped, moves excess material on the longitudinal lateral edges (29) to the end faces (26) of the packaging (2).

8. Device according to any of the preceding claims, **characterised in that**, for handling web blanks (15), the folding and/or wrapping device (5) comprises a wrapping element (7) guided above and below the at least one packaging transport device (6) for receiving the web blank (15) and for wrapping the packaging (2) with the web blank (15).

9. Method for producing packaging (2) wrapped with a web blank (15), wherein the web blank (15) is a film, in particular a shrink film, or alternatively a foldable paper or carton material, comprising the following steps:
- Transporting a packaging (2) on a packaging transport device (6) through a folding and/or wrapping device (5) comprising a folding and/or wrapping element (7) by means of which the packaging (2) is wrapped in such a way that the packaging (2) is covered by the web blank (15) on its front side (22), rear side (23) and top and bottom sides (24, 25) with lateral excess material of the web blank (15) over the end faces (26),
- transporting the web blank (15) of a web material (4) on a material transport device (10) with a first transport section (T1), which extends from a dispensing device for the web material (4) or a stacking and storage unit for ready-made web blanks (15) to a designated contact area (31) of the folding and/or wrapping element (7) with the web blank (15), and a subsequent second transport section (T2), which adjoins the first transport section (T1) and extends to the end of the packaging transport device (6),
- and, if a dispensing device for web material (4) is present, cutting the web material (4) into web blanks (15) with a cutting station (12) designed to form the web blank (15) and transporting the web blanks (15) with a first transport device (13) arranged downstream thereof and forming part of the first transport section (T1), the web blank (15) being transported on the first transport device (13) from the cutting station (12) on a transport plane (TE) formed above the packaging transport device (6),
- wrapping the packaging (2) transported on the packaging transport device (6) with the web blank (15),
- during transport of the web blank (15) in the region of the first transport section (T1), an adhesive (17) being applied to the web blank (15) in the region of the inner side (18) intended to be laid on the containers (3) of the packaging (2) and here to the longitudinal lateral edges (29) of the web blank (15) aligned in the conveying direction, and
- the longitudinal lateral edges (29) of the web blank (15) being glued to the end faces (26) of the packaging (2) after wrapping.

10. Method according to claim 9, **characterised in that** a pressing element moves excess material on the wrapped packaging (2) to the end faces (26).

11. Method according to at least one of claims 9 or 10,
**characterised in that** the adhesive (17) is applied as an adhesive dot (19).

12. Method according to at least one of claims 9 to 11, **characterised in that** at least one individual adhesive dot (19) is applied to each longitudinal lateral edge (29) of the web blank (15) on each front side (22) and rear side (23) of the packaging (2).

13. Method according to at least one of claims 9 to 12, **characterised in that** at least two adhesive dots (19) spaced apart from one another are applied to each longitudinal lateral edge (29) of the web blank (15) on each front side (22) and rear side (23) of the packaging (2).

14. Method according to at least one of claims 9 to 13, **characterised in that** adhesive is applied in the region of the leading edge (16) of the web blank (15) and/or the trailing edge (30) of the web blank (15).

15. Method according to at least one of claims 9 to 14, **characterised in that** the adhesive is a hot glue or hot-melt adhesive.

16. Method according to at least one of claims 9 to 15, **characterised in that** a device according to any of claims 1 to 8 is provided.

## Revendications

1. Dispositif de fabrication d'un emballage (2) enveloppé d'une découpe de bande (15), présentant
- un dispositif de pliage et/ou d'enroulement (5) avec un élément de pliage et/ou d'enveloppement (7), qui est configuré pour envelopper l'emballage (2) de telle manière que l'emballage (2) est recouvert par la découpe de bande (15) sur sa face avant (22), sa face arrière (23) ainsi que sur ses faces supérieure et inférieure (24, 25) et présente au-dessus des faces frontales (26) un dépassement latéral de matériau de la découpe de bande (15),
- un système distributeur de matériau en bande (4) ou une unité d'empilage et de stockage de découpes de bande finies (15),
- au moins un dispositif de transport d'emballages (6), qui transporte l'emballage (2) à travers le dispositif de pliage et/ou d'enroulement (5),
- un dispositif de transport de matériau (10) pour le transport d'un matériau en bande (4) et/ou de la découpe de bande (15) avec
- une première ligne de transport (T1), qui va depuis le système distributeur de matériau en bande (4) ou de l'unité d'empilage et de stockage de découpes de bande finies (15) jusqu'à une zone de contact (31) conformément à l'usage prévu de l'élément de pliage et/ou d'enveloppement (7) avec la découpe de bande (15), et
- une deuxième ligne de transport (T2) qui suit, qui se raccorde à la première ligne de transport (T1) et va jusqu'à l'extrémité du dispositif de transport d'emballages (6),
- et, dans le cas de la présence d'un système distributeur de matériau en bande (4), une station de découpe (12) réalisée pour découper le matériau en bande (4) pour former la découpe de bande (15) avec un premier dispositif de transport (13) disposé en aval de celle-ci, formant une partie de la première ligne de transport (T1) pour le transport et l'alimentation de découpes de bande (15) sur le et au-dessus d'un plan de transport (TE) formé par le dispositif de transport d'emballages (6),
- dans lequel la découpe de bande (15) est un film, en particulier un film rétractable, ou en variante un matériau pliable en papier ou en carton, dans lequel
- un dispositif d'application de colle (14) est disposé dans la zone de la première ligne de transport (T1), qui est réalisé pour appliquer de la colle (17) sur la face intérieure (18) de la découpe de bande (15) prévue pour être posée sur les contenants (3) de l'emballage (2) et ici dans la zone de bords latéraux longitudinaux (29) de la découpe de bande (15) orientés dans le sens de convoyage, et
- le dispositif est configuré de telle sorte que les bords latéraux longitudinaux (29) de la découpe de bande (15) sont collés avec les faces frontales (26) de l'emballage (2) après l'enveloppement.

2. Dispositif selon la revendication 1, **caractérisé en ce que** la première ligne de transport (T1) comprend une section partielle de ligne (T1.1) avec le premier dispositif de transport (13), qui s'étend dans le sens de convoyage de la découpe de bande (15) depuis la station de découpe (12) jusqu'à l'extrémité de la ligne de transport (T1), dans lequel le dispositif d'application de colle (14) est disposé dans la zone de la section partielle de ligne (T1.1), en particulier en dessous du plan de transport (TE) de l'emballage (2).

3. Dispositif selon l'une quelconque des revendications précédentes, **caractérisé en ce que** le dispositif d'application de colle (14) est disposé dans la zone du premier dispositif de transport (13) pour le transport et l'alimentation de découpes de bande (15).

4. Dispositif selon l'une quelconque des revendications précédentes, **caractérisé en ce que** le dispositif d'application de colle (14), pour l'application de la colle (17), est réalisé, en particulier avec au moins une tête de colle et un dispositif associé pour l'application d'une colle thermofusible, dans la zone d'extrémité (20) du dispositif de transport (13) et avant l'alimentation de la découpe de bande (15) sur le plan de transport (TE).

5. Dispositif selon l'une quelconque des revendications précédentes, **caractérisé en ce qu'**au moins une tête de colle du dispositif d'application de colle (14) peut être déplacée perpendiculairement à la direction de transport de matériau (LRF).

6. Dispositif selon l'une quelconque des revendications précédentes, **caractérisé en ce que** le dispositif d'application de colle (14) présente au moins deux têtes de colle qui sont disposées sur des faces opposées du premier dispositif de transport (13).

7. Dispositif selon l'une quelconque des revendications précédentes, **caractérisé en ce qu'**un élément de pression est disposé pour déplacer un dépassement de matériau avec les bords latéraux longitudinaux (29) après l'enroulement de matériau sur les faces frontales (26) de l'emballage (2).

8. Dispositif selon l'une quelconque des revendications précédentes, **caractérisé en ce que**, pour le traitement de découpes de bande (15), le dispositif de pliage et/ou d'enroulement (5) comprend un élément d'enveloppement (7) guidé au-dessus et en dessous de l'au moins un dispositif de transport d'emballages (6) pour recevoir la découpe de bande (15) et pour envelopper l'emballage (2) avec la découpe de bande (15).

9. Procédé de fabrication d'un emballage (2) enveloppé d'une découpe de bande (15), dans lequel la découpe de bande (15) est un film, en particulier un film rétractable, ou en variante un matériau pliable en papier ou en carton, avec les étapes :
- de transport d'un emballage (2) sur un dispositif de transport d'emballages (6), par un dispositif de pliage et/ou d'enroulement (5), qui comprend un élément de pliage et/ou d'enveloppement (7), au moyen duquel l'emballage (2) est enveloppé de telle manière que l'emballage (2) est recouvert sur sa face avant (22), sa face arrière (23) ainsi que sur ses faces supérieure et inférieure (24, 25) par la découpe de bande (15) et présente au-dessus des faces frontales (26) un dépassement latéral de matériau de la découpe de bande (15),
- de transport de la découpe de bande (15) d'un matériau en bande (4) sur un dispositif de transport de matériau (10) avec une première ligne de transport (T1), qui va d'un système distributeur de matériau en bande (4) ou d'une unité d'empilage et de stockage de découpes de bande finies (15) jusqu'à une zone de contact (31) conforme à l'usage prévu de l'élément de pliage et/ou d'enveloppement (7) avec la découpe de bande (15), et une deuxième ligne de transport (T2) qui suit, qui se raccorde à la première ligne de transport (T1) et va jusqu'à l'extrémité du dispositif de transport d'emballages (6),
- et, dans le cas de la présence d'un système distributeur de matériau en bande (4), de découpe du matériau en bande (4) en découpes de bande (15) avec une station de découpe (12) réalisée pour former la découpe de bande (15) et de transport des découpes de bande (15) avec un premier dispositif de transport (13) disposé en aval de celle-ci, formant une partie de la première ligne de transport (T1), dans lequel la découpe de bande (15) est transportée sur le premier dispositif de transport (13) depuis la station de découpe (12) sur un plan de transport (TE), qui est formé au-dessus du dispositif de transport d'emballages (6),
- d'enveloppement de l'emballage (2) transporté sur le dispositif de transport d'emballages (6) avec la découpe de bande (15), dans lequel
- lors du transport de la découpe de bande (15) dans la zone de la première ligne de transport (T1) sur la découpe de bande (15) dans la zone de la face intérieure (18) prévue pour être posée sur les contenants (3) de l'emballage (2) et ici sur les bords latéraux longitudinaux (29) de la découpe de bande (15) orientés dans le sens de convoyage, une colle (17) est appliquée et
- les bords latéraux longitudinaux (29) de la découpe de bande (15) sont collés aux faces frontales (26) de l'emballage (2) après l'enveloppement.

10. Procédé selon la revendication 9, **caractérisé en ce qu'**un élément de pression déplace un dépassement de matériau sur les faces frontales (26) pour l'emballage (2) enveloppé.

11. Procédé selon au moins l'une quelconque des revendications 9 ou 10, **caractérisé en ce que** la colle (17) est appliquée en tant que point de colle (19).

12. Procédé selon au moins l'une quelconque des revendications 9 à 11, **caractérisé en ce qu'**au moins un point de colle (19) unique est appliqué sur chaque bord latéral longitudinal (29) de la découpe de bande (15) par face avant (22) et face arrière (23) de l'emballage (2).

13. Procédé selon au moins l'une quelconque des revendications 9 à 12, **caractérisé en ce qu'**au moins deux points de colle (19) sont appliqués de manière espacée l'un de l'autre sur chaque bord latéral longitudinal (29) de la découpe de bande (15) par face avant (22) et face arrière (23) de l'emballage (2).

14. Procédé selon au moins l'une quelconque des revendications 9 à 13, **caractérisé en ce qu'**une application de colle a lieu dans la zone du bord avant (16) de la découpe de bande (15) et/ou du bord arrière (30) de la découpe de bande (15).

15. Procédé selon au moins l'une quelconque des revendications 9 à 14, **caractérisé en ce que** la colle est une colle thermofusible.

16. Procédé selon au moins l'une quelconque des revendications 9 à 15, **caractérisé en ce qu'**un dispositif selon l'une quelconque des revendications 1 à 8 est prévu.
